# EUROPÄISCHE PATENTSCHRIFT

(11) **EP 0 455 182 B1**
(45) Veröffentlichungstag und Bekanntmachung des Hinweises auf die Patenterteilung: **01.02.1995**
(21) Anmeldenummer: 91106882.3
(22) Anmeldetag: 27.04.1991
(51) Int. Cl.: B61L 5/10

(54) **Vorrichtung zum Verriegeln einer Weichenzunge**
Locking device for a switch point
Dispositif pour le verrouillage d'une lame d'aiguillage

(30) Priorität: 04.05.1990 DE 4014249
(43) Veröffentlichungstag der Anmeldung: 06.11.1991
(73) Patentinhaber: BWG Butzbacher Weichenbau GmbH, D-35510 Butzbach (DE)
(72) Erfinder: Kais, Alfred, W-6302 Lich-Eberstadt (DE); Nuding, Erich, Dipl.-Ing.(FH), W-7080 Aalen 15 (DE); Benenowski, Sebastian, W-6308 Butzbach (DE)
(74) Vertreter: Stoffregen, Hans-Herbert, Dr. Dipl.-Phys.

(56) Entgegenhaltungen:
- DE-A- 2 400 628
- FR-A- 591 252
- FR-A- 2 449 161

## Beschreibung

Die Erfindung bezieht sich auf eine Vorrichtung zum Verriegeln einer Weichenzunge mit einer Backenschiene umfassend ein von der Backenschiene ausgehendes Verschlußstück, das von einem Schiebelement wie Schiebestange und einem mit diesem wechselwirkenden Verschlußelement wie Verschlußklammer durchsetzbar ist, die ihrerseits mit der mit ihrem Schienenfuß auf einer Unterlage wie Gleitstuhl abstützbaren und auf dieser verschiebbaren Weichenzunge derart gelenkig verbunden ist, daß das Verschlußelement uni eine in Längsrichtung der Weichenzunge verlaufende, vorzugsweise oberhalb des Schienenfußes verlaufenden Achse schwenkbar ist, wobei bei anliegender Weichenzunge das Verschlußelement zwischen Schiebeelement und Verschlußstück in einem unterhalb des Backenschienenfußes verlaufenden Abstützbereichs festlegbar ist und wobei das Festlegen durch eine zwischen dem Abstützbereich und der Achse verlaufenden Kraftresultierenden bewirkbar ist.

Bei einem üblichen Klammerverschluß verläuft die Schwenkachse der Verschlußklammer unterhalb des Backenschienenfußes, so daß bei verriegelter Stellung in etwa eine parallel zum Gleitstuhl verlaufende Kraftkomponente auf die Weichenzunge wirkt, durch die das Anliegen sichergestellt wird. Da der Drehpunkt der Klammer unterhalb des Schienenfußes verläuft, wird gleichzeitig ein Verdrehen der Zunge hervorgerufen, daß zu einem Auseinanderklaffen zwischen Backenschiene und Weichenzunge führt. Dieses Verdrehen wird umso größer, je stärker die Krafteinleitung ist. Auch wird die Weichenzunge bei dieser Art der Krafteinleitung ohne zusätzliche Hilfsmittel nicht niedergehalten.

Aus der US-A 4,921,189 (= EP-A 0 320 636) ist eine Weichenverriegelung bekannt, bei der eine L-förmig ausgebildete Verschlußklammer oberhalb des Schienenfußes der Weichenzunge verläuft. Die das Anliegen der Weichenzunge an der Backenschiene bewirkende Kraftresultierende, die zwischen der Achse und des unterhalb des Backenschinenfußes verlaufenden Abstützung der Verschlußklammer verläuft, verläuft dabei so, daß die vertikale Kraftkomponente die Unterlage, auf der die Weichenzunge hin und hergeschoben wird, in einen so großen Abstand von dem Schienenfuß schneidet, daß je größer die Kraftresultierende ist, also je stärker die Verschlußklammer die Weichenzunge zur Backenschiene hin zieht, um so mehr die Weichenzunge gekippt wird, also ein Spalt zwischen dieser und der Backenschiene klafft.

Aufgabe der vorliegenden Erfindung ist es, eine Vorrichtung der eingangs beschriebenen Art zum Verriegeln einer Weichenzunge so weiterzubilden, daß ein Verdrehen der Weichenzunge bei anliegender Stellung ausgeschlossen und gleichzeitig die Weichenzunge im gewünschten Umfang niedergehalten wird. Mit anderen Worten soll bei einer Weiche sowohl der Schienenfuß auf den Gleitstuhl als auch der Schienenkopf gegen die Backenschiene gedrückt werden.

Auch soll eine Leichtgängigkeit des Verschlusses gewährleistet sein, wobei Teile, die fest mit der Schiene oder der Zunge verbunden sind, so leicht wie möglich ausgeführt sein sollen, um hohe Beschleunigungskräfte zu verhindern.

Ferner soll ein Verkanten bzw. Verklemmen der Weichenzunge gegenüber der Backenschiene vermieden werden.

Die Aufgabe wird erfindungsgemäß einerseits im wesentlichen dadurch gelöst, daß die vertikale Kraftkomponente der Kraftresultierenden den Schienenfuß oder die Unterlage in unmittelbarer Nähe des Schienenfußes schneidet.

Durch die erfindungsgemäße Lehre ist sichergestellt daß die vertikale Kraftkomponente der Kraftresultierenden ein Kippen der Weichenzunge verhindert, wodurch andernfalls - wie beim Stand der Technik - ein Spalt zwischen Backenschiene und Weichenzunge klafft.

Dieses Vermeiden eines Kippens wird verständlicherweise nicht nur dann verhindert, wenn die vertikale Kraftkomponente den Schienenfuß der Weichenzunge schneidet, sondern auch dann, wenn die Kraftkomponente die Unterlage in unmittelbarer Nachbarschaft zum Schienenfuß schneidet.

Insbesondere sollte die Kraftresultierende den Übergangsbereich zwischen Schienenfuß
und Steg der Weichenzunge schneiden, woduch sichergestellt ist, daß die Komponenten der Kraftresultierenden einerseits die Weichenzunge in ihrem Schienenfußbereich und andererseits in ihrem Schienenkopfbereich - und zwar der Anlagefläche zur Backenschiene - derart schneiden, daß einerseits der Schienenfuß auf den Gleitstuhl und andererseits der Schienenkopf gegen die Backenschiene gedrückt werden.

Der erfindungsgemäß vorgeschlagene Komponentenverlauf des Kraftvektors wird insbesondere dann erreicht, wenn der Abstand zwischen der Achse und der Weichenzunge möglichst klein gehalten wird. Vorzugsweise ist der Abstand B zwischen Drehachse und zugewandter Fläche des Stegs der Weichenzunge in etwa gleich dem 0,94-fachen der Weichenzungenhöhe in diesem Bereich, wobei die Achse in Höhe H oberhalb des Gleitstuhls verläuft, die etwa das 0.56-fache des Abstands B ist. Dabei kann der Abstand B gegebenenfalls bis um 50 mm vergrößert bzw. bis um 20 mm verkleinert werden. Der Abstand H zum Gleitstuhl kann um ± 20 mm variieren. Diese Zahlenangaben gelten grundsätzlich für UIC-Schienen einer Höhe von 120 mm.

Durch die erfindungsgemäßen Maßnahmen ist sichergestellt, daß die Weichenzunge in verriegelter Stellung auch bei hoher Krafteinleitung nicht gekippt, also verdreht werden kann, wobei gleichzeitig ohne zusätzliche Hilfsmittel ein sicheres Niederhalten auf der Unterlage, also dem Gleitstuhl gewährleistet ist.

Um ein Verkanten bzw. Verklemmen der Weichenzunge gegenüber der Backenschiene auszuschließen, ist nach einem selbständigen Lösungsvorschlag vorgesehen, daß das Verschlußelement wie Verschlußklammer von einer Welle ausgeht und entlang dieser verschiebbar ist, die ihrerseits eine starre Einheit mit der Weichenzunge bildet. Durch diese Maßnahmen ist ein Wandern des Verschlußelementes entlang der Welle möglich, wodurch das insbesondere bei Temperaturänderungen auftretende Verkanten bzw. Verklemmen des Verschlußelementes gegenüber der Weichenzunge ausgeschlossen ist, wodurch sich andernfalls eine Selbsthemmung ergäbe.

In Ausgestaltung kann desweiteren zwischen dem Abschnitt und der Welle eine elastische Buchse angeordnet sein, um so das Verschlußelement, also die Verschlußklammer abfedern zu können.

Durch diese konstruktiven Maßnahmen ist zum einen eine Längswanderung der Verschlußklammer und zum anderen eine Dämpfung dieser gewährleistet, so daß die schwingenden Massen minimiert werden.

Um eine Leichtgängigkeit zu bewirken und um gleichzeitig den Einsatz von Schmierstoffen so gering wie möglich zu halten, kann der mit dem Schiebeelement wechselwirkende Bereich des Verschlußelementes als Gleitelement wie Gleitkopf ausgebildet sein. Eine mögliche Ausführungsform stellt dabei eine Gleitrolle dar.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1: eine Schnittdarstellung durch eine Weiche,
- Fig. 2: eine Draufsicht der der Fig. 1 zu entnehmenden Elemente, durch die ein Verschließen der Weiche bewirkt wird,
- Fig. 3: eine vergrößerte Darstellung eines Klammerverschlusses,
- Fig. 4: eine Draufsicht der den Klammerverschluß bildenden Elemente,
- Fig. 5: eine Ansicht aus Richtung A in Fig. 3 und
- Fig. 6: eine verriegelte Weiche mit den wirkenden Kraftvektoren.

In den Figuren, in denen gleiche Elemente mit gleichen Bezugszeichen versehen sind, ist ein Ausschnitt aus einer Weiche dargestellt, bei der auf Unterlagen wie Gleitstühlen (11) abstützbare und auf diesen hin- und herschiebbare Weichenzungen (12), (14) wahlweise mit einer zugeordneten Backenschiene (16) bzw. (18) verriegelt oder zu dieser aufgeschlagen sein sollen. Die hierzu benutzten Klammerverschlüsse umfassen ein von der Backenschiene ausgehendes Verschlußstück (20) bzw. (22), das eine rechteckförmige Durchbrechung (24) aufweist, die zum einen von einer Schiebestange (26) bzw. (28) und zum anderen von einem Abschnitt einer Verschlußklammer (30) bzw. (32) durchsetzt ist. Die rechteckförmige Durchbrechung (24) weist auf der der Backenschiene (16) bzw. (18) abgewandten Seite eine durch eine Schräge (34) gebildete Erweiterung auf, die mit einem entsprechenden Abschnitt (36) der Verschlußklammer (30) dann wechselwirkt, wenn die Weichenzunge (12) verriegelt, also an der Backenschiene (16) anliegen soll. Der aufeinanderliegende Bereich von der Schräge (34) und dem Abschnitt (36) ist als Abstützbereich (35) zu bezeichnen.

Bekannterweise weist die Verschlußklammer (30) desweiteren einen in Richtung der Schiebestange (26) sich erstreckenden Vorsprung (38) auf, der dann in eine entsprechend angepaßte Aussparung (40) der Schiebestange (26) eindringt, wenn die Weichenzunge (12) zu der Backenschiene (16) beabstandet, also aufgeschlagen werden soll, indem die Schiebestange (26) nach rechts bzw. die Schiebestange (28) nach links verschoben wird. Eine aufgeschlagene Stellung ist im rechten Teil der Fig. 1 wiedergegeben.

Die Schiebestangen (26) und (28) sind in ihrer Geometrie gleich ausgebildet und über vorzugsweise ein Isolierstück (42) verbunden, wobei in bekannter Weise eine Verstellbarkeit über Langlöcher erfolgt, um so eine abstandsmäßige Anpassung vornehmen zu können.

Die Verschlußklammer (30) bzw. (32) ist gelenkig mit einer Klammeraufnahme (44) bzw. (46) in der nachstehend beschriebenen Art verbunden, wobei aus Gründen der Übersichtlichkeit nur auf die Verschlußklammer (30) eingegangen wird. Den gleichen konstruktiven Aufbau weist jedoch auch die Verschlußklammer (32) mit der Klammeraufnahme (46) und den übrigen Elementen auf.

Die Klammeraufnahme (44) geht von dem der Backenschiene (16) abgewandten Schienenfuß (48) der Weichenzunge (12) aus und weist eine oberhalb des Schienenfußes (48) verlaufende Welle (50) auf, die über nicht näher bezeichnete Wangen der Klammeraufnahme (46) gehalten wird. Die Welle (50) bildet die Drehachse (52) für die Verschlußklammer (30), liegt also oberhalb des Schienenfußes (48) der Weichenzunge (12). Infolgedessen weist die Verschlußklammer (30) eine L-Form auf, wobei der kurze Schenkel (54) mit einem Abschnitt (56) die Welle (50) umgibt. Zwischen dem Abschnitt (56) und der Welle (50) befindet sich desweiteren eine elastische Buchse (58).

Die Längenabmessung des Abschnitts (56) und der Buchse (58) ist dabei geringer als die freie Länge der Welle (50), so daß die Verschlußklammer (30) entlang der Welle (50) wandern kann. Durch die elastische Buchse (58) erfolgt desweiteren eine Abfederung der Verschlußklammer (30).

Wie insbesondere die Fig. 3 verdeutlicht, weist der in etwa parallel zu den Schienenfüssen der Backenschiene (16) bzw. der Weichenzunge (12) verlaufende lange Abschnitt (60) der Verschlußklammer (30) den für die Festlegung erforderlichen schräg verlaufenden Abschnitt (36) sowie den Vorsprung (38) auf. Dabei kann der auf der Schiebestange (26) entlanggeführte Abschnitt (38) der Verschlußklammer (30) als Gleitkopf oder -rolle (39) ausgebildet sein, um eine Leichtgängigkeit zu erzielen. Hierdurch kann gleichzeitig der Vorteil erreicht werden, daß die Menge des zu verwendenden Gleitmittels verringert wird.

Dadurch, daß die Schwenkachse (52) der Verschlußklammer (30) oberhalb des Schienenfußes (48) verläuft, ergibt sich ein Kraftvektor bzw. eine Kraftresultierende bei anliegender Weichenzunge (12), der in der Zeichnung durch den Pfeil (62) angedeutet ist, durch den ein Verdrehen der Weichenzunge zu der Backenschiene ausgeschlossen und gleichzeitig ein sicheres Niederhalten der Weichenzunge (12) ohne zusätzliche Hilfsmittel sichergestellt ist.

In Fig. 6 ist der das Verriegeln bewirkende Kraftvektor bzw. die Kraftresultierende (62) und deren Komponenten (64) und (66) noch einmal dargestellt, um die erfindungsgemäße Lehre zu verdeutlichen.

Der Kraftvektor (62) verläuft bei verriegelter Weichenzunge (12) zwischen der Achse (52), um die die Verschlußklammer (30) schwenkbar ist, und dem Abstützbereich (35) zwischen den geometrisch angepaßten Schrägen (34) und (36) von dem Verschlußstück (20) und der Verschlußklammer (30). Größe und Richtung des Vektors (62) zwischen der Achse (52) und dem Abstützbereich (35) sind so gewählt, daß die vertikale Kraftkomponente (64) den Fuß (68) der Weichenzunge (12) schneidet oder zumindest in dessen Nähe verläuft, so daß hierdurch sichergestellt ist, daß die Weichenzunge (12) unabhängig von der Größe der über die Verschlußklammer (30) eingeleiteten Kraft nicht kippen kann. Die weitere Komponente (66), die sich mit der vertikalen Komponente (64) zu der Kraftresultierenden oder dem Kraftvektor (62) addiert, schneidet die Berührungsflächen (70) und (72) von der Weichenzunge (12) und der Backenschiene senkrecht.

Damit die vertikale Komponente (64), die die Unterlage oder den Gleitstuhl senkrecht durchsetzt, den Schienenfuß (68) unmittelbar schneidet oder in dessen Nähe verläuft, muß die Achse (52) nah an die Weichenzunge herangebracht werden. Vorzugsweise beträgt dabei der Abstand B der Achse (52) von der zugewandten Fläche (74) des Stegs (76) der Weichenzunge (12) das 0,94-fache der Höhe der Weichenzunge (12). Die Achse (52) liegt des weiteren im Abstand H oberhalb der Oberfläche der Unterlage (11), wobei der Abstand H vorzugsweise dem 0,56-fachen des Abstands B entspricht. Dabei kann der Abstand B gegebenenfalls bis um 50 mm vergrößert bzw. bis um 20 mm verkleinert werden. Der Abstand H zum Gleitstuhl kann um ± 20 mm variieren. Diese Zahlenangaben gelten grundsätzlich für UIC-Schienen einer Höhe von 120 mm.

Weitere nicht näher beschriebene Elemente des erfindungsgemäß ausgebildeten Klammerverschlusses entsprechen denen, die auch von bisherigen Klammerverschlüssen bekannt sind, so daß auf deren Aufbau und Funktion nicht näher einzugehen ist. Abweichend sind jedoch im vorliegenden Fall sämtliche mit der Backenschiene (16) bzw. der Weichenzunge (12) verbundenen Teile so leicht wie möglich ausgeführt, um hohe Beschleunigungskräfte zu verhindern.

## Patentansprüche

1. Vorrichtung zum Verriegeln einer Weichenzunge (12, 14) mit einer Backenschiene (16, 18) umfassend ein von der Backenschiene ausgehendes Verschlußstück (20, 22), das von einem Schiebeelement (26, 28) wie Schiebestange und einem mit diesem wechselwirkenden Verschlußelement (30, 32) wie Verschlußklammer durchsetzbar ist, die ihrerseits mit der mit ihrem Schienenfuß (68) auf einer Unterlage (11) wie Gleitstuhl abstützbaren und auf dieser verschiebbaren Weichenzunge derart gelenkig verbunden ist, daß das Verschlußelement um eine in Längsrichtung der Weichenzunge verlaufende, oberhalb des Schienenfußes verlaufenden Achse (52) schwenkbar ist, wobei bei anliegender Weichenzunge das Verschlußelement zwischen Schiebeelement und Verschlußstück in einem unterhalb des Backenschienenfußes verlaufenden Abstützbereichs (35) festlegbar ist und wobei das Festlegen durch eine zwischen dem Bereich und der Achse verlaufenden Kraftresultierenden (62) bewirkbar ist,
**dadurch gekennzeichnet**,
daß die vertikale Kraftkomponente (64) der Kraftresultierenden (62) den Schienenfuß (68) oder die Unterlage (11) in unmittelbarer Nähe des Schienenfußes schneidet.

2. Vorrichtung nach Anspruch 1,
**dadurch gekennzeichnet**,
daß die Kraftresultierende (62) die Weichenzunge (12) im Übergangsbereich von Schienenfuß (68) und Schienensteg (76) schneidet.

3. Vorrichtung nach Anspruch 1, wobei das Verschlußelement (30) eine L-Form aufweist, dessen kurzer Schenkel (54) gelenkig mit einer von der Weichenzunge (12) ausgehenden Verschlußelementenaufnahme (44) verbunden ist,
**dadurch gekennzeichnet**,
daß die Verschlußelementenaufnahme (44) eine Welle (50) aufweist, daß die Welle (50) von einem Abschnitt (56) des Verschlußelementes (30) umgeben ist und daß der Abschnitt (56) entlang der Well (50) verschiebbar ist.

4. Vorrichtung nach Anspruch 3,
**dadurch gekennzeichnet**,
daß zwischen dem Abschnitt (56) und der Welle (50) eine elastische Buchse (58) angeordnet ist.

5. Vorrichtung zum Verriegeln einer Weichenzunge (12, 14) mit einer Backenschiene (16, 18) umfassend ein von der Backenschiene ausgehendes Verschlußstück (20, 22), das von einem Schiebeelement (26, 28) wie Schiebestange und einem mit diesem wechselwirkenden Verschlußelement (30, 32) wie Verschlußklammer durchsetzbar ist, die ihrerseits mit der Weichenzunge derart gelenkig verbunden ist, daß das Verschlußelement um eine in Längsrichtung der Weichenzunge verlaufende Achse (52) schwenkbar ist, wobei bei anliegender Weichenzunge das Verschlußelement zwischen Schiebeelement und Verschlußstück unterhalb des Backenschienenfußes festlegbar ist und wobei das Verschlußelement (30) eine L-Form aufweist, dessen kurzer Schenkel (54) gelenkig mit einer von der Weichenzunge (12) ausgehenden Verschlußelementenaufnahme (44) verbunden ist.
**dadurch gekennzeichnet**,
daß die Verschlußelementenaufnahme (44) eine Welle (50) aufweist, daß die Welle (50) von einem Abschnitt (56) des Verschlußelementes (30) umgeben ist und daß der Abschnitt (56) entlang der Welle (50) verschiebbar ist

6. Vorrichtung nach Anspruch 5,
**dadurch gekennzeichnet**,
daß zwischen dem Abschnitt (56) und der Welle (50) eine elastische Buchse (58) angeordnet ist.

7. Vorrichtung nach Anspruch 1,
**dadurch gekennzeichnet**,
daß das Schiebeelement (26) im mit dem Verschlußelement (30) wechselwirkenden Bereich (38) ein Gleitelement (39) wie Gleitkopf aufweist.

8. Vorrichtung nach Anspruch 7,
**dadurch gekennzeichnet**,
daß der Gleitkopf eine Gleitrolle (39) ist.

## Claims

1. A device for locking a switch blade (12, 14) with a stock rail (16, 18) comprising a locking piece (20, 22) that extends from the stock rail, a sliding element (26, 28) such as a push rod and a locking element (30, 32) such as a locking clamp passing through this, these interacting reciprocally with it, which in its turn is so articulated with the switch blade which can rest with its rail foot (68) on a base (11) such as a slide chair and slide on this, such that the locking element can pivot about an axis (52) that extends in the longitudinal direction of the switch blade, preferably above the rail foot, the locking element beeing securable between the sliding element and the locking piece in a supporting area (35) that extends beneath the foot of the stock rail when the switch blade is closed, this being effected by a resultant force (62) that runs between the supporting area and the axis,
**characterized in that**
the vertical force component (64) of the resultant force (62) intersects the rail foot (68) or the base (11) in the immediate vicinity of the rail foot.

2. A device as defined in claim 1,
**characterized in that**
the resultant force (62) intersects the switch blade (12) in the transitional area of the rail foot (68) and the rail web (76).

3. A device as defined in claim 1, with a L-shaped locking element (30), the shorter arm (54) of which is articulated with a locking element seat (44) that extends from the switch blade (12),
**characterized in that**
the locking element seat (44) incorporates a shaft (50); that the shaft (50) is surrounded by a section (56) of the locking element (30); and that the section (56) can be moved along the shaft (50).

4. A device as defined in claim 3,
**characterized in that**
a flexible bushing (58) is arranged between the section (56) and the shaft (50).

5. A device for locking a switch blade (12, 14) with a stock rail (16, 18) comprising a locking piece (20, 22) that extends from the stock rail, a sliding element (26, 28) such as a push rod and a locking element (30, 32) such as a locking clamp passing through this, these interacting reciprocally with it, which in its turn is so articulated with the switch blade, such that the locking element can pivot about an axis (52) that extends in the longitudinal direction of the switch blade, the locking element being securable between the sliding element and the locking piece when the switch blade is closed, and the locking element (30) being L-shaped, the shorter arm (54) of which is articulated with a locking element seat (44) that extends from the switch blade (12),
**characterized in that**
the locking element seat (44) incorporates a shaft (44); that the shaft (50) is surrounded by a section (56) of the locking element (30); and that the section (56) can be moved along the shaft (50).

6. A device as defined in claim 5,
**characterized in that**
a flexible bushing (58) is arranged between the section (56) and the shaft (50).

7. A device as defined in claim 1,
**characterized in that**
within the area (38) that interacts reciprocally with the locking element (30), the sliding element (26) incorporates a sliding mean (39) such as a slide head.

8. A device as defined in claim 7,
**characterized in that**
the slide head is a slide roller (39).

## Revendications

1. Dispositif pour le verrouillage d'une lame d'aiguillage (12, 14) avec une contre-aiguille (16, 18) comprenant une pièce de fermeture (20, 22) partant de la contre-aiguille, cette pièce pouvant être traversée par un élément coulissant (26, 28) tel que tringle coulissante et par un élément de fermeture (30, 32) tel qu'une pince de fermeture coopérant avec celle-ci, cette pince pouvant être supportée par son patin de rail (68) sur un support (11) tel qu'un coussinet de glissement et qui est assemblé à articulation à cette lame d'aiguillage mobile, de façon que l'élément de fermeture puisse pivoter autour d'un axe (52) disposé dans la direction longitudinale de la lame d'aiguillage au-dessus du patin de rail dans lequel, lorsque la lame d'aiguillage est fermée, l'élément de fermeture peut être fixé entre l'élément coulissant et la pièce de fermeture dans une zone de support (35) disposée en dessous du patin de la contre-aiguille et dans lequel la fixation peut être assurée par une résultante des forces (62) agissant entre cette zone et l'axe, caractérisé en ce que la composante de force verticale (64) de la résultante des forces (62) passe par le patin de rail (68) ou par le support (11), à proximité immédiate du patin de rail.

2. Dispositif selon la revendication 1 caractérisé en ce que la résultante des forces (62) passe par la lame d'aiguillage (12) dans la zone de transition entre le patin de rail (68) et l'âme du rail (76).

3. Dispositif selon la revendication 1, dans lequel l'élément de fermeture (30) a une forme en "L" dont la branche la plus courte (64) est assemblée à articulation à un support d'élément de fermeture (34) partant de la lame d'aiguillage (12), caractérisé en ce que le support d'élément de fermeture (44) comporte un arbre (50), en ce que l'arbre (50) est entouré par une section (56) de l'élément de fermeture (30) et en ce que la section (56) peut coulisser le long de l'arbre (50).

4. Dispositif selon la revendication 3, caractérisé en ce qu'il existe, entre la section (56) et l'arbre (50), une douille élastique (58).

5. Dispositif pour verrouiller une lame d'aiguillage (12, 14) avec une contre-aiguille (16, 18) comprenant une pièce de fermeture (20, 22) partant de la contre-aiguille, cette pièce pouvant être traversée par un élément coulissant (26, 28) tel qu'une tringle coulissante et par un élément de fermeture (30, 32) coopérant avec celle-ci, cette tringle étant assemblée à articulation à la lame d'aiguillage de façon que l'élément de fermeture puisse pivoter autour d'un axe (52) disposé dans la direction longitudinale de la lame d'aiguillage dans lequel, lorsque la lame d'aiguillage est fermée, l'élément de fermeture entre l'élément coulissant et la pièce de fermeture peut être fixé en dessous du patin de contre-aiguille et dans lequel l'élément de fermeture (30) présente une forme en "L", dont la branche la plus courte (54) est assemblée à articulation à un support d'élément de fermeture (44) partant de la lame d'aiguillage (12), caractérisé en ce que le support d'élément de fermeture (44) comporte un arbre (50) , en ce que l'arbre (50) est entouré par une section (56) de l'élément de fermeture (30) et en ce que la section (56) peut se déplacer le long de l'arbre (50).

6. Dispositif selon la revendication 5, caractérisé en ce qu'une douille élastique (58) est disposée entre la section (56) et l'arbre (50).

7. Dispositif selon la revendication 1, caractérisé en ce que l'élément coulissant (26) présente un élément de glissement (39) tel qu'une tête de glissement dans la zone (38) coopérant avec l'élément de fermeture (30).

8. Dispositif selon la revendication 7, caractérisé en ce que la tête de glissement est un rouleau de glissement (39).
